# EUROPÄISCHE PATENTSCHRIFT

(11) **EP 2 603 657 B1**
(45) Veröffentlichungstag und Bekanntmachung des Hinweises auf die Patenterteilung: **22.01.2020**
(21) Anmeldenummer: 11745749.9
(22) Anmeldetag: 08.08.2011
(51) Int. Cl.: E05F 1/00, E05F 1/10, E05F 17/00

(54) **SCHRANK, INSBESONDERE SICHERHEITSSCHRANK**
CABINET, IN PARTICULAR SAFETY CABINET
ARMOIRE, EN PARTICULIER ARMOIRE DE SÉCURITÉ

(30) Priorität: 13.08.2010 DE 202010008284 U
(43) Veröffentlichungstag der Anmeldung: 19.06.2013
(73) Patentinhaber: Düperthal Sicherheitstechnik GmbH & Co.KG, 63791 Karlstein (DE)
(72) Erfinder: BACKHAUS, Frank, 32052 Herford (DE)
(74) Vertreter: Nunnenkamp, Jörg
(86) Internationale Anmeldenummer: PCT/EP2011/063626
(87) Internationale Veröffentlichungsnummer: WO 2012/019999

(56) Entgegenhaltungen:
- EP-A1- 2 017 420
- DE-A1- 2 702 996
- DE-U1- 29 518 721
- DE-U1-202004 004 855
- DE-U1-202009 002 534

## Beschreibung

Die Erfindung betrifft einen Schrank, insbesondere Sicherheitsschrank, mit wenigstens einer Drehflügeltür, und mit zumindest einem Federelement, welches an die Drehflügeltür angeschlossen ist und diese wenigstens in Richtung Schließstellung beaufschlagt, wobei das Federelement in wenigstens einer vorgegebenen geöffneten Position der Drehflügeltür blockierbar ist und nach bedienerseitigem Aufheben der Blockade für eine automatische Türschließung sorgt.

Sicherheitsschränke sind aus der Praxis bekannt und werden typischerweise zur Bevorratung von Chemikalien oder anderen brennbaren Stoffen in beispielsweise Laboren eingesetzt. Im Rahmen des Standes der Technik nach der DE 20 2009 002 534 U1 ist eine Federeinheit vorgesehen, welche im Normalbetrieb ständig ihre gespannte Position beibehält. Der Normalbetrieb korrespondiert üblicherweise zu manuell hervorgerufenen Öffnungs- und Schließbewegungen der Drehflügeltüren. Lediglich im Schließbetrieb, z. B. im Brandfall, wechselwirkt die Federeinheit mit den Drehflügeltüren. Dazu ist die Federeinheit zwischen beidseitigen Führungen der Drehflügeltüren angeordnet. Das hat sich bewährt.

Darüber hinaus existieren Lösungen im Stand der Technik, bei welchen mit einer Schließvorrichtung in Gestalt eines Türschließers gearbeitet wird. Dazu wird die dortige Schließvorrichtung beim Öffnen der Tür gespannt. Ist die Tür in Offenstellung arretiert, so kann sie dann selbstständig geschlossen werden, wenn bei unzulässig hohen Temperaturen ein Schmelzfluid verflüssigt wird.

Im Rahmen des gattungsbildenden Standes der Technik nach der DE 20 2004 004 855 U1 wird ein Sicherheitsschrank beschrieben, dessen verschwenkbare Türen jeweils mit einem Ende eines Synchronhebels verbunden sind. Gegenüberliegende Enden der Synchronhebel sind über ein Verbindungselement gelenkig gekoppelt, welches sich in einer Führung verschieben lässt. Das die Synchronhebel gelenkig verbindende Verbindungselement ist mit einem die Drehflügeltüren in Richtung Schließstellung kraftbeaufschlagenden Federelement gekoppelt.

Bei dem Federelement handelt es sich um eine Rollfeder. Außerdem ist ein Fixierelement zur lösbaren Aufnahme des Verbindungselementes bei geöffnetem Schrank realisiert. Auf diese Weise soll eine echte synchrone Bewegung der Türen ermöglicht werden. Außerdem geht es darum, die Möglichkeit zu schaffen, die Türen in geöffneter Stellung zu arretieren.

Der Stand der Technik kann nicht rundweg zufrieden stellen. Denn die bisherigen Lösungen setzen üblicherweise für die automatische Türschließung überwiegend dann ein, wenn eine bestimmte maximale Temperatur überschritten worden ist. Das heißt, bisher existieren keine überzeugenden Lösungen für einen automatischen Schließvorgang für den Fall, dass dieser Schließvorgang außerhalb des Brandfalles vorgenommen und durchgeführt werden soll.

Der Erfindung die liegt das technische Problem zugrunde, einen derartigen Schrank, insbesondere Sicherheitsschrank so weiter zu entwickeln, dass für eine automatische Türschließung auch im Normalfall bzw. Normalbetrieb gesorgt wird, und zwar bei einfachem und funktionsgerechten sowie kostengünstigem Aufbau.

Zur Lösung dieser technischen Problemstellung schlägt die Erfindung bei einem gattungsgemäßen Schrank, insbesondere Sicherheitsschrank vor, dass das Federelement mittels einer Zug-/Schubstange an ein in Führungen verschiebbar gelagertes sowie im Bereich einer Deckenwandung angeordnetes Verbindungselement angeschlossen ist, welches seinerseits mit der wenigstens einen Drehflügeltür gekoppelt ist, wobei das als sich zwischen den Führungen erstreckende Traverse ausgebildete Verbindungselement mit Hilfe der Führungen Linearbewegungen in Querrichtung der Deckenwandung ausführen kann, wobei ferner eine an die Drehflügeltür angeschlossene Schubstange mit einem Ausleger des Verbindungselementes gekoppelt ist, wobei weiter das Federelement entlang einer Federelement-Führung verschiebbar gelagert ist, welche sich im Wesentlichen senkrecht zur Bewegungsrichtung des Verbindungselementes erstreckt sowie parallel zur Ausdehnung des Verbindungselementes zwischen den beiden Führungen angeordnet ist, und wobei eine Öffnung der Drehflügeltür das Federelement entlang der Federelement-Führung komprimiert, wodurch das Federelement von einem oder beiden Endanschlägen (13) der Federelement-Führung frei kommt und sich entlang der Federelement-Führung verschieben lässt.

Im Gegensatz zum Stand der Technik nach der DE 20 2009 002 534 U1 findet erfindungsgemäß das Aufheben der Blockade für die automatische Türschließung bedienerseitig statt und nicht beispielsweise nur im Brandfall und in Verbindung mit dem Erweichen eines Schmelzlotes. Das heißt, ein Bediener kann die Blockade der Drehflügeltür wahlweise aufheben, so dass diese - beaufschlagt durch das Federelement - in die Schließposition übergeht, also die automatische Türschließung erfährt.

Die Einnahme der vorgegebenen geöffneten Position der Drehflügeltür, in welcher dieser blockierbar ist, kann sowohl manuell als auch gleichsam motorisch erfolgen. In erstgenanntem Fall wird die Drehflügeltür von dem Bediener manuell geöffnet und in einer zuvor vorgegebenen Position blockiert. Das geschieht meistens automatisch, sobald die fragliche Position der Drehflügeltür erreicht worden ist. Meistens korrespondiert die vorgegebene geöffnete Position der Drehflügeltür, in welcher die Blockade stattfindet, zur vollständigen Öffnung der Drehflügeltür. Grundsätzlich sind aber auch nur Teilöffnungen möglich und werden von der Erfindung umfasst. Zu diesem Zweck ist das Federelement typischerweise mit einem Rastverschluss ausgerüstet. Dieser Rastverschluss mag an einem Kolben des Federelementes lösbar angreifen.

Tatsächlich handelt es sich bei dem Federelement nach vorteilhafter Ausgestaltung um eine Gasdruckfeder. Grundsätzlich können auch mehrere Gasdruckfedern zum Einsatz kommen. Diese Gasdruckfeder verfügt über einen Kolben, welcher in einem Zylinder hin- und herbewegt werden kann und ein Gasvolumen je nach seiner Stellung mehr oder minder komprimiert. Der Kolben kann mit Hilfe des Rastverschlusses festgesetzt werden. Da das Federelement bzw. die Gasdruckfeder an die Drehflügeltür angeschlossen ist, korrespondiert eine Blockade des Kolbens mit Hilfe des Rastverschlusses dazu, dass die Drehflügeltür in einer bestimmten Position blockiert wird. Bei dieser Position handelt es sich meistens um die vollständig geöffnete Stellung der Drehflügeltür. In diesem Zustand ist das Federelement bzw. die Gasdruckfeder komprimiert.

Um nun diese Blockade aufzuheben, ist der Rastverschluss typischerweise mechanisch und/oder hydraulisch bzw. pneumatisch und/oder elektrisch lösbar ausgebildet. Dazu kann ein Bowdenzug an dem Rastverschluss angreifen und den Rastverschluss öffnen, so dass der Kolben freikommt. Das zuvor gespannte Federelement bzw. innerhalb der Gasdruckfeder komprimierte Gasvolumen kann sich folglich (wieder) entspannen, so dass der Kolben in seine entspannte Position überführt wird und hierbei die Drehflügeltür in ihre geschlossene Position mitnimmt. Nach Aufheben der Blockade sorgt also das Federelement für die bereits beschriebene automatische Türschließung. - Grundsätzlich kann der Rastverschluss am Federelement aber auch elektrisch ausgelöst werden. Im Regelfall wird hier jedoch mit einer mechanischen Lösung gearbeitet, um den Schrank insgesamt energieautark auszulegen.

Das heißt, der Schrank benötigt für seine normale und typische Funktion keinerlei Anschluss an etwaige Energieversorgungsquellen, wie beispielsweise eine Druckluftleitung, eine elektrische Zuleitung etc. Vielmehr wird das Federelement für die automatische Türschließung dergestalt genutzt, dass das Federelement durch manuelles Öffnen der Drehflügeltür gespannt wird. Diese gespannte Position des Federelementes behält dieses in der blockierten Stellung so lange bei, bis die Blockade bedienerseitig aufgehoben wird. Hiermit einhergehend nimmt die Drehflügeltür unverändert ihre geöffnete Position ein, bis die aufgehobene Blockade für die beschriebene automatische Türschließung sorgt. Selbstverständlich kann die Drehflügeltür auch motorisch geöffnet werden und bei diesem Vorgang für das erforderliche Spannen des Federelementes bis zum Erreichen der Blockadeposition sorgen. Im Regelfall wird die Drehflügeltür allerdings manuell von dem Bediener beaufschlagt und betätigt.

Um dies im Detail zu erreichen, ist das Federelement an das Verbindungselement angeschlossen. Das Federelement lässt sich in der Federelement-Führung verschieben. Außerdem ist das Verbindungselement seinerseits mit der wenigstens einen Drehflügeltür gekoppelt. Meistens sind zwei Drehflügeltüren realisiert, die zusammengenommen an ein gemeinsames Verbindungselement angeschlossen sind. Das heißt, es wird im Wesentlichen so gearbeitet, wie dies in der EP 2 017 420 B1 der Anmelderin beschrieben wird. Grundsätzlich kann aber auch ein geteiltes Verbindungselement zum Einsatz kommen, wie es die gattungsbildende DE 20 2009 002 534 U1 der Anmelderin erläutert.

Das Federelement verfügt seinerseits über die Federelement-Führung. Demgegenüber mag in Verbindung mit der Führung für das Verbindungselement von einer Verbindungselement-Führung die Rede sein. Dabei ist die Auslegung erfindungsgemäß so getroffen, dass sich die Federelement-Führung im Wesentlichen senkrecht zur Bewegungsrichtung des Verbindungselementes und damit der Verbindungselement-Führung erstreckt.

Außerdem ist das Federelement mit seinem einen Ende an die Zug-/Schubstange angeschlossen. Die Zug-/Schubstange ist mit ihrem anderen Ende mit der Drehflügeltür gekoppelt. Die Zug-/ Schubstange ist an das gemeinsame Verbindungselement für die beiden Drehflügeltüren angeschlossen. Bei dem Verbindungselement handelt es sich um eine sich zwischen zwei linearen Verbindungselement-Führungen erstreckende Traverse. Dadurch erfolgt eine gleichsam mittellose Verbindung des Federelementes mit der Drehflügeltür, nämlich über das zwischengeschaltete Verbindungselement.

Die Zug-/Schubstange ist drehgelenkig an das betreffende Ende des Federelementes angeschlossen. Dies erklärt sich aufgrund der Tatsache, dass die Zug-/Schubstange von einer überwiegend parallelen Position in eine winklige Position im Vergleich zum Federelement bei der Türöffnung übergeht. Die überwiegend parallele Position der Zug-/Schubstange korrespondiert zur vollständig geschlossenen Stellung der Drehflügeltür. Dagegen korrespondiert die winklige Position des Zug-/Schubstange dafür, dass die Drehflügeltür im Beispielfall vollständig geöffnet ist. In diesem Fall schließt die Zug-/Schubstange einen Winkel von in etwa 45° mit dem Federelement ein.

Zur geschlossenen Stellung der Drehflügeltür korrespondiert der entspannte Zustand des Federelementes. In diesem entspannten Zustand liegt das Federelement jeweils an Endanschlägen der Federelement-Führung an. Das heißt, das Federelement erstreckt sich in entspanntem Zustand entlang der gesamten Federelement-Führung, und zwar von einem Endanschlag zum anderen Endanschlag. Eine Öffnung der Drehflügeltür führt nun dazu, dass das Federelement zunehmend gespannt wird. Hierzu korrespondiert eine wachsende Kompression des Volumens im Inneren der Gasdruckfeder. Das heißt, die Öffnung der Drehflügeltür komprimiert das Federelement, und zwar üblicherweise entlang der Federelement-Führung. Dadurch kommt das Federelement von einem oder beiden Endanschlägen frei und lässt sich entlang der Federelement-Führung verschieben.

Zusätzlich zu dem beschriebenen blockierbaren und folglich ersten Federelement kann ein weiteres zweites Federelement realisiert sein. Dieses zweite Federelement ist so ausgelegt, dass es die Drehflügeltür oder die mehreren Drehflügeltüren bspw. permanent in Schließrichtung beaufschlagt oder allgemein deren Bewegungen dämpft. Folgerichtig muss ein Bediener beim manuellen Öffnen der einen oder der mehreren Drehflügeltüren nicht nur das erste Federelement beim Öffnen zunehmend komprimieren, sondern auch das zweite Federelement bzw. dessen bspw. in Schließrichtung wirkende Kraft überwinden. Üblicherweise greift das zweite Federelement an dem bereits angesprochenen Verbindungselement an. Grundsätzlich ist das zweite Federelement aber auch entbehrlich.

Schließlich verfügt der erfindungsgemäße Schrank noch über eine Federeinheit, welche die Drehflügeltür lediglich im Schließbetrieb, z. B. im Brandfall, beaufschlagt. Zu diesem Zweck weist die Federeinheit typischerweise eine Rollfeder auf, die sich im Normalbetrieb im längserstreckten gespannten Zustand befindet. Lediglich im Brandfall bzw. Schließbetrieb geht die fragliche Rollfeder in die aufgerollte entspannte Position über. Diese aufgerollte Position korrespondiert dazu, dass die fragliche Federeinheit ausgelöst worden ist. Bei diesem Vorgang schmilzt im Allgemeinen ein Schmelzlot, so dass die Rollfeder ausgelöst wird und bei diesem Vorgang die Drehflügeltür in jedem Fall schließt. Zu diesem Zweck greift die Rollfeder an dem Verbindungselement an und beaufschlagt das Verbindungselement derart, dass die eine Drehflügeltür bzw. die beiden Drehflügeltüren in die Schließstellung überführt werden.

Bei diesem Vorgang verbleibt das erste Federelement regelmäßig in seiner blockierten und zur geöffneten Position der Drehflügeltür gehörigen Stellung und erfährt lediglich eine Verschiebung entlang der Federelement-Führung. Das heißt, die Verschiebbarkeit entlang der Federelement-Führung stellt im Schließbetrieb, beispielsweise beim Brandfall sicher, dass die fragliche Drehflügeltür mit Hilfe der Federeinheit bzw. der entspannten Rollfeder sicher und ohne mechanische Blockaden geschlossen werden kann. Auf diese Weise ist gewährleistet, dass die Drehflügeltür im Brandfall in jedem Fall geschlossen wird. Hierzu korrespondiert, dass das Schmelzlot verflüssigt wird und die entspannte Rollfeder das Verbindungselement und folglich die eine oder die beiden Drehflügeltüren in die Schließposition überführt.

Im Ergebnis wird ein Schrank zur Verfügung gestellt, welcher über eine automatische Schließfunktion verfügt. Diese Schließfunktion lässt sich im Regelfall manuell und mechanisch auslösen, indem einfach ein Taster oder dergleichen betätigt wird. Hierzu korrespondiert die Tatsache, dass eine zuvor erreichte Blockade oder Blockadeposition des ersten Federelementes aufgehoben wird. Dadurch sorgt das erste und in der geöffneten Position komprimierte Federelement für die gewünschte automatische Türschließung. Hierbei handelt es sich um eine besonders komfortable Funktion, weil ein Bediener beispielsweise bei geöffneter Drehflügeltür eine Chemikalie entnommen hat und keine aufwendigen Schließbewegungen vollführen kann. Diese sind erfindungsgemäß auch nicht erforderlich, weil lediglich die Blockade des ersten Federelementes aufgelöst werden muss, beispielsweise durch die beschriebene Tasterbetätigung.

Ganz unabhängig davon wird sichergestellt, dass der Schrank, insbesondere Sicherheitsschrank, im Brandfall geschlossen wird. Hierfür sorgt die zusätzliche Federeinheit, die in diesem Fall aktiv wird und die Drehflügeltür in die geschlossene Position befördert. Das geschieht auch dann, wenn sich das erste Federelement unverändert in seiner blockierten Stellung befindet. Tatsächlich gelingt die Einnahme der Schließstellung im Brandfall im Wesentlichen dadurch, dass das erste Federelement entlang der Federelement-Führung verschiebbar gelagert ist und mit seinem Fußpunkt verschoben werden kann. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen Schrank, insbesondere Sicherheitsschrank, in einer perspektivischen Übersicht,
- Fig. 2: einen Blick auf das Kopfende eines zugehörigen Schrankkorpus, mit geschlossenen Drehflügeltüren,
- Fig. 3: den Gegenstand nach den Figuren 1 und 2 mit geöffneten Drehflügeltüren und
- Fig. 4: den Gegenstand nach Fig. 3 bei geschlossenen Drehflügeltüren im Brandfall.

In den Figuren ist ein Schrank dargestellt, der vorliegend als Sicherheitsschrank ausgeführt ist und zur Bevorratung von lediglich in Fig. 1 angedeuteten Chemikalien 1 dient. Um die Chemikalien 1 komfortabel im Inneren des Schrankes unterzubringen, sind an einen Schrankkorpus 2 Drehflügeltüren 3 angeschlagen. Grundsätzlich kann auch nur mit einer einzigen Drehflügeltür 3 gearbeitet werden, was jedoch nicht dargestellt ist. Die Drehflügeltüren 3 lassen sich synchron von einem Bediener mit einer Hand öffnen und schließen (Einhandbedienung) oder auch getrennt voneinander mit zwei Händen bedienen (Zweihandbedienung). Bei den Drehflügeltüren 3 kann es sich grundsätzlich auch um Falttüren handeln.

Wie üblich ist der Schrankkorpus 2 mit Seitenwandungen 2a sowie einer Kopf- oder Deckenwandung 2b, einer Bodenwandung 2c und schließlich einer Rückwandung 2d ausgerüstet. Die Drehflügeltüren 3 sind jeweils um vertikale Achsen 4 drehbar an den Schrankkorpus 2 angeschlagen. Beide Drehflügeltüren 3 sind im Ausführungsbeispiel und nicht einschränkend an ein gemeinsames Verbindungselement 5 bzw. jeweilige Verbindungselemente 5 angeschlossen. Das Verbindungselement 5 bzw. die beiden Verbindungselemente 5 erfahren eine Anordnung im Bereich der Deckenwandung 2b. Das einzige Verbindungselement 5 im Ausführungsbeispiel arbeitet über Schubstangen 6 auf die jeweils angeschlossene Drehflügeltür 3.

Außerdem erkennt man noch zwei parallele Führungen bzw. Verbindungselement-Führungen 7 jeweils querrandseitig des einen Verbindungselementes 5. Mit Hilfe der beiden parallelen Führungen 7 kann das Verbindungselement 5 Linearbewegungen in Querrichtung der Deckenwandung 2b ausführen, wie ein Doppelpfeil in der Fig. 2 andeutet. Die jeweils an die Drehflügeltür 3 angeschlossene Schubstange 6 ist mit einem Ausleger 5a des Verbindungselementes 5 verbunden. Tatsächlich setzt sich das Verbindungselement 5 im Wesentlichen aus den beiden randseitigen Auslegern 5a und einer die Ausleger 5a verbindenden Strebe 5b zusammen.

Zusätzlich zu diesem Grundaufbau erkennt man, dass der Schrank mit einem Federelement 8a, 8b ausgerüstet ist. Bei diesem Federelement 8a, 8b handelt es sich um ein erstes Federelement 8a, 8b in Gestalt einer Gasdruckfeder. Das erste Federelement 8a, 8b setzt sich aus einem Zylinder 8a und einem in den Zylinder 8a eintauchenden Kolben 8b zusammen. Je mehr der Kolben 8b in den Zylinder 8a eintaucht, umso mehr wird ein in dem Zylinder 8a eingeschlossenes Gasvolumen komprimiert oder bei einer Gegenbewegung entspannt.

Zusätzlich zu diesem ersten Federelement 8a, 8b ist noch ein weiteres zweites Federelement 9 realisiert, welches nicht zwingend vorgesehen sein muss, gleichwohl allerdings das Verbindungselement 5 und folglich die beiden Drehflügeltüren 3 beaufschlagt, und zwar bspw. in Schließrichtung oder einfach dergestalt, dass die Bewegung der Drehflügeltüren 3 gedämpft wird. Die Schließrichtung der Drehflügeltüren 3 korrespondiert dazu, dass die Drehflügeltüren 3 in die geschlossene Position nach der Fig. 2 überführt werden. Zu diesem Zweck greift das zweite Federelement 9 an dem Verbindungselement 5 respektive einem Ausleger 5a an.

Primär sorgt jedoch das erste Federelement 8a, 8b bzw. die Gasdruckfeder 8a, 8b dafür, dass die Drehflügeltür 3 bzw. die beiden Drehflügeltüren 3 in Richtung Schließstellung beaufschlagt werden. Zu diesem Zweck lässt sich das Federelement 8a, 8b erfindungsgemäß in wenigstens einer vorgegebenen geöffneten Position der Drehflügeltüren 3 blockieren. Im Rahmen des Ausführungsbeispiels handelt es sich bei der vorgegebenen geöffneten Position der Drehflügeltüren 3 um die vollständig geöffnete Stellung der Drehflügeltüren 3 entsprechend der Fig. 3. In dieser Position wird das Federelement 8a, 8b blockiert.

Tatsächlich verfügt das Federelement 8a, 8b über einen im Inneren vorgesehenen Rastverschluss, welcher an dem Kolben 8b lösbar angreift. Sobald ein Bediener manuell die Drehflügeltüren 3 öffnet und in die Position nach Fig. 3 überführt hat, sorgt der Rastverschluss im Inneren des Federelementes 8a, 8b dafür, dass der Kolben 8b die beschriebene lösbare Blockade erfährt. Das heißt, die beiden Drehflügeltüren 3 werden in der Funktionsstellung nach Fig. 3 temporär festgehalten. Das zuvor während des Öffnungsvorganges der Drehflügeltüren 3 zunehmend komprimierte Federelement 8a, 8b kann sich folglich aktuell nicht entspannen.

Hierzu ist es nämlich erforderlich, dass der fragliche Rastverschluss mechanisch (oder grundsätzlich auch elektrisch sowie prinzipiell auch hydraulisch bzw. pneumatisch) gelöst wird. Zu diesem Zweck ist an das Federelement 8a, 8b ein Bowdenzug 20 im Ausführungsbeispiel angeschlossen. Der Bowdenzug 20 ist mit einem endseitigen Taster 10 ausgerüstet. Sobald der Taster 10 betätigt wird, wird der Rastverschluss gelöst und gibt den Kolben 8b frei. Der freigegebene Kolben 8b kann sich nun unter Entspannen des zuvor komprimierten Gasvolumens von seiner komprimierten Stellung nach Fig. 3 in die entspannte Position entsprechend der Fig. 2 innerhalb des Zylinders 8a zurückbewegen.

Das Federelement 8a, 8b ist an das in den Führungen 7 verschiebbar gelagerte Verbindungselement 5 angeschlossen. Wie bereits erläutert, arbeitet das Verbindungselement 5 seinerseits auf die beiden Drehflügeltüren 3. Für den Anschluss des Federelementes 8a, 8b an das Verbindungselement 5 sorgt eine Zug-/Schubstange 11. Das Federelement 8a, 8b ist seinerseits entlang einer Federelement-Führung 12 verschiebbar gelagert.

Man erkennt, dass sich die Federelement-Führung 12 senkrecht zu den beiden Führungen 7 des Verbindungselementes 5 erstreckt. Folgerichtig ist die Federelement-Führung 12 im Wesentlichen parallel zur Ausdehnung des Verbindungs-Federelementes 5 zwischen den beiden Führungen 7 angeordnet. Der entspannte Zustand des Federelementes 8a, 8b korrespondiert zur geschlossenen Stellung der beiden Drehflügeltüren 3 entsprechend der Fig. 2. In diesem Fall erstreckt sich das Federelement 8a, 8b über die gesamte Länge der Federelement-Führung 12, und zwar von einem Endanschlag 13 bis zum anderen Endanschlag 13.

Wird die eine Drehflügeltür 3 oder werden die beiden Drehflügeltüren 3 manuell geöffnet, so führt die Öffnung der beiden Drehflügeltüren 3 dazu, dass das Federelement 8a, 8b zunehmend gespannt wird, wie beim Übergang von der Fig. 2 zur Fig. 3 deutlich wird. Zugleich verringert das Federelement 8a, 8b seine Länge, weil der Kolben 8b unter Kompression des Gasvolumens zunehmend in den Zylinder 8a eintaucht. Das heißt, die Öffnung der Drehflügeltüren 3 korrespondiert dazu, dass das Federelement 8a, 8b entlang der Federelement-Führung 12 komprimiert wird. Gleichzeitig verlässt das Federelement 8a, 8b den einen der beiden Endanschläge 13.

Man erkennt, dass bei diesem Vorgang der Türöffnung ausgehend von der Fig. 2 beim Übergang zur Fig. 3 die Zug-/Schubstange 11 zunächst von einer überwiegend parallelen Anordnung im Vergleich zum Federelement 8a, 8b in eine winklige Position im Vergleich zum Federelement 8a, 8b bei geöffneter Position der beiden Drehflügeltüren 3 übergeht. Tatsächlich korrespondiert die geöffnete Position der beiden Drehflügeltüren 3 dazu, dass die Zug-/Schubstange 11 einen in etwa 45° Winkel mit dem Federelement 8a, 8b einschließt.

Zu diesem Zweck ist die Zug-/Schubstange 11 drehgelenkig an ein Ende des Federelementes 8a, 8b angeschlossen. Man erkennt, dass die Zug-/Schubstange mit ihrem einen Ende mit dem Verbindungselement 5 gekoppelt ist, während das andere Ende endseitig an den Kolben 8b des Federelements 8a, 8b angeschlossen ist. Da sich die Federelement-Führung 12 im Wesentlichen senkrecht zur Bewegungsrichtung des Verbindungselementes 5 erstreckt, führt die ausgehend von der geschlossenen Position der Drehflügeltüren 3 in Fig. 2 zunehmende Schrägstellung der Zug-/Schubstange 11 dazu, dass das Federelement 8a, 8b wachsend komprimiert wird.

Im Ausführungsbeispiel erkennt man dann noch eine Federeinheit 14, 15, 16, 17. Die Federeinheit 14, 15, 16, 17 kommt im Normalbetrieb nicht zum Einsatz, sondern lediglich im Schließbetrieb beispielsweise bei einem Brand oder insgesamt erhöhten Temperaturen. Das wird beim Übergang von der Fig. 3 zur Fig. 4 deutlich. Tatsächlich setzt sich die Federeinheit 14, 15, 16, 17 aus einer Rollfeder 14, einem Thermoelement 15 und einem Spannseil 16 sowie einem Mitnehmeranschlag 17 zusammen. Die Rollfeder 14 wird mit Hilfe des Spannseiles 16 sowie unter Rückgriff auf das Thermoelement 15 in gespanntem Zustand entsprechend der Darstellungen gehalten. Dazu ist das Spannseil 16 unter Zwischenschaltung des Thermoelementes an den Schrankkorpus 2 bzw. die Deckenanordnung 2b angeschlossen.

Im Falle eines Brandes löst das Thermoelement 15 aus, indem ein dortiges Schmelzlot erweicht und das Spannseil 16 freigibt. Als Folge hiervon kann das Spannseil 16 die Rollfeder 14 nicht mehr in gespanntem Zustand wie dargestellt halten, so dass sich die Rollfeder 14 zusammenrollt. Bei diesem Vorgang wird der Anschlag 17 in Richtung auf eine Wickelachse 18 für die Rollfeder 14 zubewegt. Befindet sich in diesem Fall das Verbindungselement 5 in seiner zu den geöffneten Drehflügeltüren 3 gehörigen Position nach der Fig. 3, so sorgt der Anschlag 17 dafür, dass das Verbindungselement 5 und mit ihm die Drehflügeltüren 3 geschlossen werden. Das wird beim Übergang von der Fig. 3 zur Fig. 4 deutlich. Tatsächlich zeigt die Fig. 4 den erfindungsgemäßen Schrank bei geschlossenen Drehflügeltüren 3 und im Brandfall.

Dabei spielt es keine Rolle, ob beispielsweise das Federelement 8a, 8b seine Blockadeposition einnimmt. Denn bei dem beschriebenen Vorgang wird das Federelement 8a, 8b in blockierter Stellung entlang der Federelement-Führung 12 bewegt, weil sich insofern ein Fußpunkt 19 des Federelementes 8a, 8b entlang der Federelement-Führung 12 in der Pfeilrichtung gemäß Fig. 4 verschieben lässt. Etwaige mechanische Blockaden sind folglich nicht zu befürchten. - Sofern die Drehflügeltüren 3 bereits geschlossen sind, sorgt das Aufrollen der Rollfeder 14 nicht dafür, dass das Verbindungselement 5 verschoben wird, sondern geht diesbezüglich gleichsam leer.

Die Auslösung des Tasters 10 kann nicht nur unmittelbar und gleichsam mechanisch erfolgen, sondern auch elektrisch oder auch über eine Zeitsteuerung. Das zusätzliche zweite Federelement 9 sorgt im Wesentlichen dafür, dass die Endlagen der Drehflügeltüren 3 gepuffert werden und die Drehflügeltüren 3 in den jeweiligen Endlagen eine Fixierung erfahren.

## Patentansprüche

1. Schrank, insbesondere Sicherheitsschrank, mit wenigstens einer Drehflügeltür (3), und mit einem Federelement (8a, 8b), welches an die Drehflügeltür (3) angeschlossen ist und diese wenigstens in Richtung Schließstellung beaufschlagt, wobei das Federelement (8a, 8b) in wenigstens einer vorgegebenen geöffneten Position der Drehflügeltür (3) blockierbar ist und nach bedienerseitigem Aufheben der Blockade für eine automatische Türschließung sorgt, wobei
- das Federelement (8a, 8b) mittels einer Zug-/Schubstange (11) an ein in Führungen (7) verschiebbar gelagertes sowie im Bereich einer Deckenwandung (2b) angeordnetes Verbindungselement (5) angeschlossen ist, welches seinerseits mit der wenigstens einen Drehflügeltür (3) gekoppelt ist, wobei
- das als sich zwischen den Führungen (7) erstreckende Traverse ausgebildete Verbindungselement (5) mit Hilfe der Führungen (7) Linearbewegungen in Querrichtung der Deckenwandung (2b) ausführen kann, wobei ferner
- eine an die Drehflügeltür (3) angeschlossene Schubstange (6) mit einem Ausleger (5a) des Verbindungselementes (5) gekoppelt ist, wobei weiter
- das Federelement (8a, 8b) entlang einer Federelement-Führung (12) verschiebbar gelagert ist, welche sich im Wesentlichen senkrecht zur Bewegungsrichtung des Verbindungselementes (5) erstreckt sowie parallel zur Ausdehnung des Verbindungselementes (5) zwischen den beiden Führungen (7) angeordnet ist, und wobei
- eine Öffnung der Drehflügeltür (3) das Federelement (8a, 8b) entlang der Federelement-Führung (12) komprimiert, wodurch das Federelement (8a, 8b) von einem oder beiden Endanschlägen (13) der Federelement-Führung (12) frei kommt und sich entlang der Federelement-Führung (12) verschieben lässt.

2. Schrank nach Anspruch 1, **dadurch gekennzeichnet, dass** sich das Federelement (8a, 8b) aus einem Zylinder (8a) und einem in den Zylinder (8a) eintauchenden Kolben (8b) zusammensetzt, wobei die Zug-/Schubstange (11) mit ihrem einen Ende mit dem Verbindungselement (5) gekoppelt ist, während das andere Ende endseitig an den Kolben (8b) des Federelementes (8a, 8b) angeschlossen ist, und wobei das Federelement (8a, 8b) mit einem Rastverschluss ausgerüstet ist, welcher an dem Kolben (8b) lösbar angreift.

3. Schrank nach Anspruch 2, **dadurch gekennzeichnet, dass** der Rastverschluss mechanisch und/oder hydraulisch und/oder elektrisch lösbar, beispielsweise mittels eines Bowdenzuges (20) mit Taster (10), ausgebildet ist.

4. Schrank nach einem der Ansprüche 1 bis 3, **dadurch gekennzeichnet, dass** die Zug-/Schubstange (11) drehgelenkig an ein Ende des Federelementes (8a, 8b) angeschlossen ist.

5. Schrank nach einem der Ansprüche 1 bis 4, **dadurch gekennzeichnet, dass** die Zug-/Schubstange (11) von einer überwiegend parallelen in eine winklige Position im Vergleich zum Federelement (8a, 8b) bei der Türöffnung übergeht.

6. Schrank nach einem der Ansprüche 1 bis 5, **dadurch gekennzeichnet, dass** das Federelement (8a, 8b) in entspanntem Zustand zur geschlossenen Stellung der Drehflügeltür (3) korrespondiert.

7. Schrank nach einem der Ansprüche 1 bis 6, **dadurch gekennzeichnet, dass** das Federelement (8a, 8b) in entspanntem Zustand jeweils an den Endanschlägen (13) der Federelement-Führung (12) anliegt.

8. Schrank nach einem der Ansprüche 1 bis 7, **dadurch gekennzeichnet, dass** eine Öffnung der Drehflügeltür (3) dazu führt, dass das Federelement (8a, 8b) zunehmend gespannt wird.

9. Schrank nach einem der Ansprüche 1 bis 8, **dadurch gekennzeichnet, dass** zusätzlich zu dem ersten Federelement (8a, 8b) ein weiteres zweites Federelement (9) realisiert ist, welches die Drehflügeltüren ergänzend beaufschlagt.

## Claims

1. A cabinet, in particular a safety cabinet, with at least one swing-leaf door (3) and with a spring element (8a, 8b) which is connected to the swing-leaf door (3) and acts upon the latter at least in the direction of the closed position, wherein the spring element (8a, 8b) is lockable in at least one predefined open position of the swing-leaf door (3) and, after the locking has been removed by an operator, serves for automatic closing of the door,
wherein
- the spring element (8a, 8b) is connected by means of a pull/push rod (11) to a connecting element (5) which is mounted displaceably in guides (7) and arranged in the region of a ceiling wall (2b) and which in turn is coupled to the at least one swing-leaf door (3), wherein
- the connecting element (5) formed as a cross-beam extending between the guides (7) is able to carry out linear movements in the transverse direction of the ceiling wall (2b) with the aid of the guides (7), wherein further
- a push rod (6) connected to the swing-leaf door (3) is coupled to a cantilever (5a) of the connecting element (5), wherein further
- the spring element (8a, 8b) is mounted displaceably along a spring element guide (12) which extends substantially perpendicular to the direction of movement of the connecting element (5) and is arranged parallel to the extent of the connecting element (5) between the two guides (7), and wherein
- opening of the swing-leaf door (3) compresses the spring element (8a, 8b) along the spring member guide (12), whereby the spring element (8a, 8b) is released from one or both of the end stops (13) of the spring element guide (12) and can be displaced along the spring element guide (12).

2. The cabinet according to claim 1, **characterized in that** the spring element (8a, 8b) is comprised of a cylinder (8a) and a piston (8b) extending into the cylinder (8a), wherein the pull/push rod (11) is coupled with its one end to the connecting element (5), while the other end is connected at the end to the piston (8b) of the spring element (8a, 8b), and wherein the spring element (8a, 8b) is equipped with a latching closure which detachably engages on the piston (8b).

3. The cabinet according to claim 2, **characterized in that** the latching closure is formed to be mechanically and/or hydraulically and/or electrically releasable, for example by means of a Bowden cable (20) with pushbutton (10).

4. The cabinet according to any one of claims 1 to 3, **characterized in that** the pull/push rod (11) is pivotally connected to one end of the spring element (8a, 8b).

5. The cabinet according to any one of claims 1 to 4, **characterized in that** the pull/push rod (11) changes from a predominantly parallel to an angular position in comparison with the spring element (8a, 8b) when opening the door.

6. The cabinet according to any one of claims 1 to 5, **characterized in that** the spring element (8a, 8b) in the relaxed state corresponds to the closed position of the swing-leaf door (3).

7. The cabinet according to any one of claims 1 to 6, **characterized in that** the spring element (8a, 8b) in the relaxed state in each case rests against the end stops (13) of the spring element guide (12).

8. The cabinet according to any one of claims 1 to 7, **characterized in that** opening the swing-leaf door (3) results **in that** the spring element (8a, 8b) is increasingly loaded.

9. The cabinet according to any one of claims 1 to 8, **characterized in that** in addition to the first spring element (8a, 8b), a further second spring element (9) is implemented, which acts on the swing-leaf doors in addition.

## Revendications

1. Armoire, en particulier armoire de sécurité, avec au moins une porte à battant rotatif (3) et avec un élément à ressort (8a, 8b), lequel est raccordé à la porte à battant rotatif (3) et sollicite celle-ci au moins en direction de la position de fermeture, sachant que l'élément à ressort (8a, 8b) peut être bloqué dans au moins une position ouverte prédéfinie de la porte à battant rotatif (3) et veille après élimination du blocage par opérateur à une fermeture de porte automatique,
sachant que
- l'élément à ressort (8a, 8b) est raccordé au moyen d'une barre de traction/de poussée (11) à un élément de liaison (5) logé mobile dans des glissières (7) et disposé dans la zone d'une paroi de couverture (2b), lequel est couplé de son côté à au moins une porte à battant rotatif (3), sachant que
- l'élément de liaison (5) constitué comme une traverse s'étendant entre les glissières (7) peut exécuter à l'aide des glissières (7) des mouvements linéaires en direction transversale de la paroi de couverture (2b), sachant en outre qu'
- une barre de poussée (6) raccordée à la porte à battant rotatif (3) est couplée à une console (5a) de l'élément de liaison (5), sachant par ailleurs que
- l'élément à ressort (8a, 8b) est logé pouvant être déplacé le long d'une glissière à élément à ressort (12), laquelle s'étend pour l'essentiel perpendiculairement à la direction de déplacement de l'élément de liaison (5) et est disposée parallèlement à l'extension de l'élément de liaison (5) entre les deux glissières (7) et sachant qu'
- une ouverture de la porte à battant rotatif (3) comprime l'élément à ressort (8a, 8b) le long de la glissière à élément à ressort (12), l'élément à ressort (8a, 8b) est de ce fait libéré d'une ou des deux butées (13) de la glissière à élément à ressort (12) et peut être déplacé le long de la glissière à élément à ressort (12).

2. Armoire selon la revendication 1, **caractérisée en ce que** l'élément à ressort (8a, 8b) est composé d'un vérin (8a) et d'un piston (8b) plongeant dans le vérin (8a), sachant que la barre de traction/de poussée (11) est couplée avec une de ses extrémités à l'élément de liaison (5), alors que l'autre extrémité est raccordée en extrémité au piston (8b) de l'élément à ressort (8a, 8b) et sachant que l'élément à ressort (8a, 8b) est doté d'une fermeture à crans, laquelle vient en prise de façon amovible sur le piston (8b).

3. Armoire selon la revendication 2, **caractérisée en ce que** le verrouillage à crans est constitué amovible de façon mécanique et/ou hydraulique et/ou électrique, par exemple au moyen d'un câble Bowden (20) avec manipulateur (10).

4. Armoire selon l'une quelconque des revendications 1 à 3, **caractérisée en ce que** la barre de traction/de poussée (11) est raccordée en articulation rotative à une extrémité de l'élément à ressort (8a, 8b).

5. Armoire selon l'une quelconque des revendications 1 à 4, **caractérisée en ce que** la barre de traction/de poussée (11) passe d'une position surtout parallèle à angulaire en comparaison de l'élément à ressort (8a, 8b) lors de l'ouverture de la porte.

6. Armoire selon l'une quelconque des revendications 1 à 5, **caractérisée en ce que** l'élément à ressort (8a, 8b) à l'état détendu correspond à la position fermée de la porte à battant rotatif (3).

7. Armoire selon l'une quelconque des revendications 1 à 6, **caractérisée en ce que** l'élément à ressort (8a, 8b) à l'état détendu vient s'appliquer respectivement aux butées de fin de course (13) de la glissière de l'élément à ressort (12).

8. Armoire selon l'une quelconque des revendications 1 à 7, **caractérisée en ce qu'**une ouverture de la porte à battant rotatif (3) fait en sorte que l'élément à ressort (8a, 8b) est tendu de façon croissante.

9. Armoire selon l'une quelconque des revendications 1 à 8, **caractérisée en ce qu'**en plus du premier élément à ressort (8a, 8b) est un autre deuxième élément à ressort (9) est réalisé, lequel sollicite en complément les portes à battant rotatif.
